# FASCICULE DE BREVET EUROPEEN

(11) **EP 3 388 357 B1**
(45) Date de publication et mention de la délivrance du brevet: **13.11.2019**
(21) Numéro de dépôt: 18158909.4
(22) Date de dépôt: 27.02.2018
(51) Int. Cl.: B65D 33/28

(54) **SAC AVEC DEUX BANDES COULISSANTES ÉLASTIQUES**
BEUTEL MIT ZWEI ELASTISCHEN GLEITBÄNDERN
BAG WITH TWO ELASTIC SLIDING BANDS

(30) Priorité: 11.04.2017 FR 1753157
(43) Date de publication de la demande: 17.10.2018
(73) Titulaire: Sphere, 75116 Paris (FR)
(72) Inventeur: PERSENDA, John, 75116 Paris (FR)
(74) Mandataire: Laget, Jean-Loup

(56) Documents cités:
- FR-A1- 2 858 807

## Description

### DOMAINE DE L'INVENTION

La présente invention concerne un sac, notamment en matière plastique, en particulier pour la retenue des ordures ménagères, du type dit à lien coulissant, comportant une ouverture bordée d'une gaine dans laquelle est disposé un lien coulissant préhensible de l'extérieur.

### ART ANTÉRIEUR

Le document US 5 133 607 décrit un sac à deux faces soudées entre elles le long de deux bordures latérales, et comportant une ouverture entre les deux bordures latérales. Chaque face comporte une gaine bordant l'ouverture, dans laquelle est disposé un lien coulissant élastique. Les gaines présentent des encoches latérales pour la préhension des liens coulissants. Les liens sont fixés entre eux dans chaque encoche, pour définir une boucle de longueur inférieure à celle de l'ouverture du sac. Le sac est placé ouvert sur un conteneur, l'élasticité des liens assurant son maintien sur le conteneur.

Pour la fermeture du sac, les liens sont saisis par leurs extrémités fixées entre elles, et sont noués après avoir plissé l'ouverture du sac. Après cette fermeture, les encoches restent ouvertes et, au cours des manipulations du sac, le contenu du sac peut s'écouler partiellement par les encoches.

Le document FR 2 858 807 propose, pour éviter l'inconvénient précédent, de disposer, sous chaque encoche, une soudure transversale reliant les faces du sac sur une longueur correspondant à celle des encoches. Cette solution n'est pas totalement satisfaisante car lors de la fermeture du sac, les encoches restent entrouvertes et la fermeture complète du sac n'est pas assurée. De plus, elle impose une opération technique supplémentaire de soudage, et lorsque le sac est placé ouvert sur un conteneur, les soudures limitent l'ouverture du sac.

Le document EP 1 364 892 décrit un sac à ouverture avec bande élastique sous gaine, présentant, à distance de ses extrémités, des soudures définissant une longueur de bande efficace plus courte que l'ouverture. Ces soudures sont disposées dans des échancrures des gaines. Les extrémités de la bande élastique sont fixées sur la périphérie du corps de sac, en même temps que les faces du sac sont soudées entre elles. Il en résulte une surépaisseur dans la ligne de soudure des faces du sac, qui impose, par mesure de sécurité un épaississement de la zone de soudure, et qui entraîne une complexité technique.

### BUTS ET RÉSUMÉ

Un but de l'invention est de proposer un sac en matière plastique à lien coulissant, ne présentant pas les inconvénients ci-dessus décrits.

Un autre but de l'invention est de proposer un sac en matière plastique dans lequel les opérations de soudage soient simples et limitées.

Un autre but de l'invention est de proposer un sac en matière plastique pour la retenue des ordures ménagères dont la fermeture soit particulièrement efficace.

L'invention a pour but un sac constitué de deux faces reliées entre elles sur toute leur périphérie à l'exception d'un bord transversal, le sac présentant une ouverture débouchant sur ledit bord transversal, les deux faces du sac étant soudées l'une à l'autre le long de deux bordures latérales opposées, chaque face comportant une gaine bordant ladite ouverture et dans laquelle est disposé un lien coulissant élastique, chaque lien étant préhensible de l'extérieur par au moins une encoche latérale desdites gaines, les extrémités des liens étant fixées l'une à l'autre au niveau de chaque encoche latérale par des soudures de façon à former une boucle initiale fermée de longueur sensiblement égale à la distance entre les deux bordures latérales du sac, caractérisé en ce qu'à distance des encoches latérales, les gaines présentent des échancrures en regard, au niveau desquelles lesdits liens sont fixés l'un à l'autre par des soudures pour définir une boucle secondaire de longueur inférieure à celle de ladite boucle initiale, et deux boucles tertiaires entre leurs soudures de fixation au niveau des encoches latérales et leurs soudures de fixation au niveau des échancrures en regard.

Selon un mode de réalisation, les échancrures en regard définissent pour chaque gaine une partie centrale dans laquelle coulisse librement le lien constitutif de la boucle secondaire, et deux parties latérales dans chacune desquelles coulisse librement le lien constitutif de la boucle tertiaire correspondante.

Avantageusement, dans leur partie centrale, les gaines présentent une encoche centrale assurant l'accès aux liens coulissants pour une fermeture du sac.

De préférence, en cas de fermeture du sac les boucles tertiaires assurent le maintien des parties latérales des gaines en position de fermeture.

### BRÈVE DESCRIPTION DES DESSINS

La figure 1 représente une vue de face d'un sac en matière plastique à lien coulissant selon l'invention.

### DESCRIPTION DÉTAILLLÉE

Le sac 1 est constitué à partir de feuilles de matière plastique, par exemple, et comporte, sur la figure 1, une face avant 2 et une face arrière 3. Le long de leurs bordures latérales 4 et 5, les faces 2 et 3 sont assemblées par des soudures linéaires 6, 7. Le fond du sac, non représenté, est matérialisé soit par une ligne de soudure des deux faces 2 et 3, soit par un pli de la feuille constituant les deux faces 2 et 3. A sa partie supérieure, le sac 1 présente une ouverture 8. Au niveau de l'ouverture 8, la face 2 est repliée vers l'intérieur du sac et soudée sur elle-même le long d'une ligne 9, perpendiculaire aux bordures latérales 4 et 5.

Ce repli soudé définit sur la face 2, une gaine 10 dans laquelle est introduit, à coulissement, un lien élastique 11. De la même manière, la face 3 porte un repli soudé qui définit une gaine 12 dans laquelle est introduit un lien élastique 13.

Au niveau des bordures latérales 4 et 5, les gaines 10 et 12 présentent des encoches latérales 14 et 15. Dans ces encoches 14 et 15, les extrémités des liens 11 et 13 sont fixées entre elles par les soudures 16 et 17, de façon à former une boucle initiale fermée, de longueur sensiblement égale à la distance entre les bordures 4 et 5 du sac.

A distance des encoches latérales 14 et 15, les gaines 10, 12 présentent des échancrures 18, 19 en regard, qui découvrent les liens 11 et 13. Les échancrures 18, 19 en regard définissent pour chaque gaine 10, 12, une partie centrale 25 et deux parties latérales 23, 24.

Dans les échancrures 18, 19, les liens 11 et 13 sont fixés l'un à l'autre, par des soudures 20 et 21, pour définir une boucle secondaire de longueur inférieure à celle de la boucle initiale, et deux boucles tertiaires. Chaque boucle tertiaire est comprise entre une soudure d'extrémité 16, 17 des liens 11, 13 et une soudure 20, 21 dans l'échancrure 18, 19 correspondante.

La partie des liens 11, 13 constituant la boucle secondaire coulisse librement dans la partie centrale 25 des gaines 10, 12 comprise entre les échancrures 18 et 19. La partie des liens 11, 13 constituant chacune des boucles tertiaires coulisse librement dans les parties latérales 23, 24 des gaines 10, 12 comprises respectivement entre une encoche latérale 14, 15 et l'échancrure correspondante 18, 19.

Dans leur partie centrale 25, les gaines 10 et 12 présentent chacune une encoche centrale 22 découvrant les liens 11 et 13 pour permettre leur saisie. Lors de la fermeture du sac, les liens 11, 13 sont saisis dans l'encoche 22 et tirés en plissant les gaines 10, 12. Au cours de ce mouvement, les boucles tertiaires retiennent les parties latérales 23, 24 des gaines 10 et 12 et assurent pratiquement la fermeture complète du sac.

## Revendications

1. Sac (1) constitué de deux faces (2, 3) reliées entre elles sur toute leur périphérie à l'exception d'un bord transversal, le sac présentant une ouverture (8) débouchant sur ledit bord transversal, les deux faces (2, 3) du sac étant soudées l'une à l'autre le long de deux bordures (4, 5) latérales opposées, chaque face comportant une gaine (10, 12) bordant ladite ouverture (8) et dans laquelle est disposé un lien coulissant élastique (11, 13), chaque lien (11, 13) étant préhensible de l'extérieur par au moins une encoche latérale (14, 15) desdites gaines (10, 12), les extrémités des liens (11, 13) étant fixées l'une à l'autre au niveau de chaque encoche latérale (14, 15) par des soudures (16, 17) de façon à former une boucle initiale fermée de longueur sensiblement égale à la distance entre les deux bordures latérales (4, 5) du sac (1), **caractérisé en ce qu'**à distance des encoches latérales (14, 15), les gaines (10, 12) présentent des échancrures (18, 19) en regard, au niveau desquelles lesdits liens (11, 13) sont fixés l'un à l'autre par des soudures (20, 21) pour définir une boucle secondaire de longueur inférieure à celle de ladite boucle initiale, et deux boucles tertiaires entre leurs soudures (16, 17) de fixation au niveau des encoches latérales (14, 15) et leurs soudures (20, 21) de fixation au niveau des échancrures (18, 19) en regard.

2. Sac selon la revendication 1, **caractérisé en ce que** les échancrures (18, 19) en regard définissent pour chaque gaine (10, 12) une partie centrale (25) dans laquelle coulisse librement le lien constitutif de la boucle secondaire, et deux parties latérales (23, 24) dans chacune desquelles coulisse librement le lien constitutif de la boucle tertiaire correspondante.

3. Sac selon l'une des revendications 1 et 2, **caractérisé en ce que** dans leur partie centrale (25), les gaines présentent une encoche centrale (22) découvrant les liens (11, 13) pour permettre leur saisie

4. Sac selon la revendication 3, **caractérisé en ce que** en cas de fermeture du sac les boucles tertiaires retiennent les parties latérales (23, 24) des gaines (10, 12) en position de fermeture.

## Patentansprüche

1. Beutel (1), bestehend aus zwei Seiten (2, 3), die miteinander auf ihrem gesamten Umfang mit Ausnahme eines Querrandes verbunden sind, wobei der Beutel eine Öffnung (8) aufweist, die auf dem Querrand mündet, wobei die zwei Seiten (2, 3) des Beutels aneinander entlang von zwei gegenüberliegenden seitlichen Kanten geschweißt sind, wobei jede Seite eine Hülle (10, 12) umfasst, die die Öffnung (8) einfasst, und in der eine elastische Gleitverbindung (11, 13) angeordnet ist, wobei jede Verbindung (11, 13) von außen durch mindestens eine seitliche Nut (14, 15) der Hüllen (10, 12) gegriffen werden kann, wobei die Enden der Verbindungen (11, 13) aneinander auf der Ebene jeder seitlichen Nut (14, 15) durch Schweißungen (16, 17) fixiert sind, um eine geschlossene anfängliche Schleife mit einer Länge zu bilden, die im Wesentlichen gleich dem Abstand zwischen den zwei seitlichen Kanten (4, 5) des Beutels (1) ist, **dadurch gekennzeichnet, dass** in einem Abstand von den seitlichen Nuten (14, 15), die Hüllen (10, 12) einander gegenüberliegende Einbuchtungen (18, 19) aufweisen, auf deren Ebene die Verbindungen (11, 13) durch Schweißungen (20, 21) aneinander fixiert sind, um eine sekundäre Schleife mit einer Länge zu definieren, die kleiner als diejenige der anfänglichen Schleife ist, und zwei tertiäre Schleifen zwischen ihren Fixierungschweißungen (16, 17) auf der Ebene der seitlichen Nuten (14, 15) und ihren Fixierungsschweißungen (20, 21) auf der Ebene der einander gegenüberliegenden Aussparungen (18, 19).

2. Beutel nach Anspruch 1, **dadurch gekennzeichnet, dass** die einander gegenüberliegenden Aussparungen (18, 19) für jede Hülle (10, 12) einen zentralen Teil (25) definieren, in dem die Verbindung, die die sekundäre Schleife bildet, frei gleitet, und zwei seitliche Teile (23, 24), in jedem von denen die Verbindung frei gleitet, die die entsprechende tertiäre Schleife bildet die Verbindung frei gleitet, die die entsprechende tertiäre Schleife bildet.

3. Beutel nach einem der Ansprüche 1 und 2, **dadurch gekennzeichnet, dass** in ihrem zentralen Teil (25) die Hüllen eine zentrale Nut (22) aufweisen, die die Verbindungen (11, 13) aufdeckt, um ihre Erfassung zu ermöglichen.

4. Beutel nach Anspruch 3, **dadurch gekennzeichnet, dass** im Fall des Verschlusses des Beutels die tertiären Schleifen die seitlichen Teile (23, 24) der Hüllen (10, 12) in der Verschlussposition zurückhalten.

## Claims

1. A bag (1) made up of two faces (2, 3) connected to one another over their entire periphery with the exception of a transverse edge, the bag having an opening (8) emerging on said transverse edge, the two faces (2, 3) of the bag being welded to one another along two opposite lateral borders (4, 5), each face including a sheath (10, 12) bordering said opening (8) and in which an elastic sliding tie (11, 13) is arranged, each tie (11, 13) being able to be gripped from the outside through at least one lateral notch (14, 15) of said sheaths (10, 12), the ends of the ties (11, 13) being fastened to one another at each lateral notch (14, 15) by welds (16, 17) so as to form a closed initial loop with length substantially equal to the distance between the two lateral borders (4, 5) of the bag (1), **characterized in that** at a distance from the lateral notches (14, 15), the sheaths (10, 12) have facing indentations (18, 19), at which said ties (11, 13) are fastened to one another by welds (20, 21) in order to define a secondary loop with a length smaller than that of said initial loop, and two tertiary loops between their welds (16, 17) for fastening at the lateral notches (14, 15) and their welds (20, 21) for fastening at the facing indentations (18, 19).

2. The bag according to claim 1, **characterized in that** the facing indentations (18, 19) define, for each sheath (10, 12), a central part (25) in which the tie making up the secondary loop slides freely, and two lateral parts (23, 24) in each of which the tie making up the corresponding tertiary loop slides freely.

3. The bag according to one of claims 1 and 2, **characterized in that** in their central part (25), the sheaths have a central notch (22) exposing the ties (11, 13) to allow them to be grasped.

4. The bag according to claim 3, **characterized in that** in case of closing of the bag, the tertiary loops keep the lateral parts (23, 24) of the sheaths (10, 12) in the closed position.
